# FASCICULE DE BREVET EUROPEEN

(11) **EP 1 349 706 B1**
(45) Date de publication et mention de la délivrance du brevet: **23.04.2008**
(21) Numéro de dépôt: 01997376.7
(22) Date de dépôt: 19.11.2001
(51) Int. Cl.: B25B 5/14

(54) **DISPOSITIF DE SERRAGE DE MOULURES POUR MACHINES D'ASSEMBLAGE DE CADRES**
VORRICHTUNG ZUM FESTKLEMMEN VON FORMWERKZEUGEN FÜR RAHMENMONTAGEMASCHINEN
DEVICE FOR CLAMPING MOULDINGS FOR FRAME ASSEMBLING MACHINES

(30) Priorité: 23.11.2000 FR 0015104
(43) Date de publication de la demande: 08.10.2003
(73) Titulaire: CASSESE, 77390 Verneuil-l'Etang (FR)
(72) Inventeur: CASSESE, Antoine, F-77950 St Germain Laxis (FR)
(74) Mandataire: Lepeudry-Gautherat, Thérèse
(86) Numéro de dépôt international: PCT/FR2001/003621
(87) Numéro de publication internationale: WO 2002/042036

(56) Documents cités:
- DE-C- 54 642
- DE-C- 231 520
- FR-A- 2 318 715
- US-A- 3 944 200

## Description

L'invention a pour objet un dispositif de serrage de moulures avant la pose d'agrafes, dans une machine d'assemblage de cadres.

Un dispositif de serrage de moulures selon le préambule de la revendication 1 est décrit dans le brevet français publié sous le numéro 2 318 715.

On sait que les cadres destinés à entourer des tableaux sont fabriqués à partir de baguettes d'encadrement ou de moulures par découpe de celles-ci en forme d'onglets qui sont ultérieurement assemblées. Pour l'assemblage de ces moulures, on utilise avantageusement une agrafe formée d'une lamelle métallique pliée en deux au voisinage de sa partie médiane, dont l'un des bords horizontaux présente une partie biseautée formée à partir de la face intérieure de l'agrafe et dont les bords verticaux sont repliés extérieurement en direction de l'axe de pliage.

Pour l'agrafage proprement dit, on connaît une machine comportant une table avec une échancrure à 90° sur sa face antérieure, et des moyens pour appliquer sous pression les faces en onglets des baguettes, l'une contre l'autre.

Plus précisément, ces moyens sont constitués d'un plateau mobile dont la partie avant forme un angle de 90° pour que ses faces se déplacent parallèlement à celles de l'échancrure, ainsi que de deux griffes portées par ledit plateau dont le rôle est, lorsque le plateau est avancé, d'exercer une pression contre les moulures et de les serrer ainsi l'une contre l'autre et contre des butées, avant l'agrafage proprement dit. L'une des griffes est coulissante sur le plateau mobile, et rappelée par un ressort de pression. L'autre griffe également rappelée par ressort est pivotante sur le plateau et son mouvement de pivotement est assuré dans le sens du serrage d'une moulure, lors de l'avancée du plateau lui-même grâce à un téton faisant office de butée.

C'est donc le mouvement du plateau mobile en direction de la table portant les moulures qui provoque l'action des griffes par translation ou rotation. Il faut donc que les ressorts de rappel de griffes soient tarés correctement pour que la pression qu'elles exercent sur les moulures soit suffisante mais pas trop importante, et ces tarages apparaissent assez délicats. La Demanderesse a constaté également que la pression que pouvait exercer la griffe pivotante peut être variable selon la dimension des moulures et l'éloignement qu'on peut donner au plateau mobile par rapport à la table fixe, puisque le serrage de cette griffe pivotante est lié à l'avancée dudit plateau.

Pour éviter ces inconvénients et rendre plus aisées ces opérations de positionnement et de serrage, la Demanderesse a mis au point un système à griffes dont l'action n'intervient que lors de leur mise en butée contre les moulures et non plus dès le mouvement de déplacement du plateau mobile.

L'invention a donc pour objet principal un dispositif de serrage de moulures pour machines d'assemblage de cadres comprenant une table d'agrafage fixe portant des butées formant entre elles un angle d'environ 90°, et un plateau, mobile en direction des butées, sur lequel sont montées, une griffe coulissante droite rappelée par un ressort, ainsi qu'une griffe tournante, aptes à attaquer chacune une des deux moulures à agrafer dispositif selon lequel des organes de liaison, liés au plateau mobile relient entre elles la griffe coulissante et la griffe tournante, pour asservir la rotation de la griffe tournante au mouvement de translation de la griffe coulissante.

Plus précisément, les organes de liaison sont constitués d'un lardon auquel est fixée la griffe coulissante, et d'un levier solidaire de la griffe tournante et qui s'étend en direction du lardon auquel il est fixé par une goupille d'ancrage.

D'autres caractéristiques particulières et avantages de l'invention ressortiront de la description qui va suivre d'un exemple de réalisation dans lequel il est fait référence aux dessins annexés qui représentent :
Figure 1, une vue générale en perspective d'une table d'agrafage.
Figure 2, une vue en perspective du dessous du plateau mobile.
Figure 3, une vue en coupe verticale, à plus grande échelle, du plateau mobile.

On a représenté à la figure 1 une table d'agrafage fixe 1 portant des butées 2 et 3 formant entre elles un angle d'environ 90°, et réglables en inclinaison et en écartement par des mécanismes classiques non représentés. Un plateau mobile 4 lié à un barreau mobile 5, incorporant un vérin non représenté est apte à se déplacer en direction des butées (2, 3). Au-dessus du plateau 4 sont montées une griffe coulissante droite 6 et une griffe tournante 7, aptes à attaquer chacune une des deux moulures à agrafer.

On voit plus précisément aux figures 2 et 3 que la griffe droite coulissante 6 est fixée à un lardon 8 qui se développe sous le plateau mobile 4. D'autre part la griffe tournante 7 est solidaire d'un axe 9 qui traverse le plateau mobile et qui porte à sa partie inférieure un levier 10 s'étendant en direction du lardon 8, auquel il est fixé par une goupille d'ancrage 11.

Quand les moulures sont en place contre les butées 2 et 3, on commande le déplacement du plateau mobile dans leur direction. Dès que la griffe droite 6 a atteint la moulure correspondante, elle s'immobilise et la poursuite de l'avancée du plateau 4 va entraîner le pivotement du lardon 8, lequel par l'intermédiaire de la goupille 11 va faire tourner le levier 10 autour de l'axe 9, ainsi que la griffe tournante 7 qui lui est solidaire. Sous l'effet de ce pivotement la griffe tournante va elle-même s'appliquer contre l'autre moulure, en un mouvement par conséquent directement asservi au mouvement de translation de la griffe coulissante. Suivant le tarage du ressort de rappel de la griffe coulissante et la pression générale des griffes donnée par le vérin du plateau mobile, on affinera le positionnement des moulures pour assurer une coïncidence parfaite des profils des deux coupes d'onglet avant agrafage.

Cette proportionnalité entre la rotation de la griffe tournante et le recul de la griffe coulissante par rapport au plateau, grâce aux organes de liaison précédemment décrits, facilite la mise en position automatique et le serrage des moulures, préalablement aux opérations d'agrafage effectuées de façon classique.

## Revendications

1. Dispositif de serrage de moulures pour machines d'assemblage de cadres comprenant une table d'agrafage fixe portant des butées formant entre elles un angle d'environ 90°, et un plateau, mobile en direction des butées, sur lequel sont montées, une griffe coulissante droite rappelée par un ressort, ainsi qu'une griffe tournante, aptes à attaquer chacune une des deux moulures à agrafer **caractérisé en ce que** des organes de liaison (8, 10), liés au plateau mobile (4) relient entre elles la griffe coulissante (6) et la griffe tournante (7), pour asservir la rotation de la griffe tournante au mouvement de translation de la griffe coulissante.

2. Dispositif de serrage selon la revendication 1 **caractérisé en ce que** les organes de liaison sont constitués d'un lardon (8) auquel est fixée la griffe coulissante (6) et d'un levier (10) solidaire de la griffe tournante (7), et qui s'étend en direction du lardon.

3. Dispositif de serrage selon la revendication 2 **caractérisé en ce que** le levier (10) est fixé au lardon (8) par une goupille d'ancrage (11).

## Claims

1. A device for clamping mouldings for machines for assembling frames comprising a fixed stapling table bearing stops that form an angle of about 90° between them, and a platen, able to move towards the stops, on which the following are mounted: a straight sliding jaw returned by a spring, and a rotary jaw, these jaws each being able to act on one of the two mouldings that are to be stapled together, **characterized in that** connecting members (8, 10) linked to the moving platen (4) connect the sliding jaw (6) and the rotary jaw (7) in such a way as to slave the rotation of the rotary jaw to the translational movement of the sliding jaw.

2. A clamping device according to claim 1, **characterized in that** the connecting members consist of a gib (8) to which the sliding jaw (6) is fixed and of a lever (10) secured to the rotary jaw (7) and which extends towards the gib.

3. A clamping device according to claim 2, **characterized in that** the lever (10) is fixed to the gib (8) by an anchoring pin (11).

## Patentansprüche

1. Leistenklemmvorrichtung für Rahmenmontagemaschinen, einen ortsfesten Klammertisch mit Anschlägen, die miteinander einen Winkel von ungefähr 90° bilden, und eine Platte umfassend, die in Richtung der Anschläge verschiebbar ist und auf die eine geradlinig verschiebbare durch eine Feder zurückgestellte Kralle sowie eine drehbare Kralle montiert sind, jede fähig, jeweils eines der beiden zu klammernden Gehrungsteile anzupacken bzw. festzuhalten,
**dadurch gekennzeichnet, dass** mit der verschiebbaren Platte (4) verbundenen Verbindungsorgane (8, 10) die verschiebbare Kralle (6) und die drehbare Kralle (7) miteinander verbinden, um die Drehung der drehbaren Kralle abhängig zu machen von der Translationsbewegung der verschiebbaren Kralle.

2. Klemmvorrichtung nach Anspruch 1, **dadurch gekennzeichnet, dass** die Verbindungsorgane durch ein Tragteil (8) der verschiebbaren Kralle (6) und einen Hebel (10) gebildet werden, der mit der drehbaren Kralle (7) verbunden ist und sich in Richtung des Tragteils (8) erstreckt.

3. Klemmvorrichtung nach Anspruch 2, **dadurch gekennzeichnet, dass** der Hebel (10) durch einen Verankerungsstift (11) an dem Tragteil (8) festgemacht ist.
